# EUROPÄISCHE PATENTSCHRIFT

(11) **EP 1 973 387 B1**
(45) Veröffentlichungstag und Bekanntmachung des Hinweises auf die Patenterteilung: **17.02.2010**
(21) Anmeldenummer: 08004675.8
(22) Anmeldetag: 13.03.2008
(51) Int. Cl.: H05B 37/02, H01H 25/04

(54) **Mehrwegeschalter für Verbraucher in einem Gebäudestromnetz**
Multi-directional switch for consumers in a building electricity network
Commutateur à plusieurs voies dans un réseau de construction

(30) Priorität: 17.03.2007 DE 202007004163 U
(43) Veröffentlichungstag der Anmeldung: 24.09.2008
(73) Patentinhaber: Beck, Wilfried, 65191 Wiesbaden (DE)
(72) Erfinder: Beck, Wilfried, 65191 Wiesbaden (DE)
(74) Vertreter: Aue, Hans-Peter

(56) Entgegenhaltungen:
- DE-A1-102005 030 131
- DE-C1- 10 233 331
- US-B1- 6 570 106

## Beschreibung

Die Erfindung bezieht sich auf einen Mehrwegeschalter als Wandschalter eines Raumes, der über Kabel und/oder kabellos über eine Fernbedienung mit einer Mehrzahl von Verbrauchern in einem Gebäudestromnetz verbunden ist, mit einer Steuerelektronik zum Bewirken von Zustandsänderungen von mit jeweils einem individuellen Empfangselement versehenen Verbrauchern, aufweisend ein Trägerelement, ein zu bedienendes Betätigungselement mit einer Mehrzahl von Betätigungsflächen, welches beweglich auf dem Trägerelement angebracht ist, wobei jede Betätigung des Betätigungselementes mindestens einen Schaltvorgang für mindestens einen Verbraucher oder mindestens eine Gruppe von Verbrauchern bewirkt, und dabei sämtliche Schaltvorgänge an die Verbraucher durch lokale Betätigung des Betätigungselementes auslösbar sind.

Es ist allgemein bekannt, dass insbesondere im Bereich der Haustechnik eine Vielzahl von Verbrauchern, wie mehrere Lampen, Jalousien, Musikanlagen, Radios, Fernseh- und Videogeräte, Klimageräte, Alarmanlagen usw. in einem Raum oder in mehreren Bereichen nur über eine entsprechende Anzahl von Schaltern, gegebenenfalls Fernbedienungen, Displays usw. gesteuert werden, in dem die Schalter ihre Steuerbefehle an das zugeordnete Gerät senden. Hierbei sei beispielhaft nur auf die klassische Schaltung einer Lampe "Ein/Aus" mittels eines Wandschalters hingewiesen. Dem gemäß sind eine Vielzahl von Schaltern notwendig, deren Zahl umso größer ist, je größer eine Gruppe von Verbrauchern oder aber je mehr Verbraucher mit verschiedenen Funktionen vorhanden sind. Hierbei soll unter dem Begriff "Schalter" jede Art von Schaltelement verstanden werden, das einen Schaltvorgang und eine Zustandsänderung des jeweiligen Verbrauchers bewirkt. Unter dem Begriff "Verbraucher" sind alle elektrisch steuerbaren Geräte zu verstehen.

In der Regel dient ein einzelner Schalter zum Schalten eines Verbrauchers. Dabei kann ein solcher Schalter aber auch mehrere Schaltvorgänge ausführen, z.B. "Ein/Aus" und "Dimmen". Bekannt sind auch Drehschalter, die Schaltvorgänge in mehreren Schaltstufen ausführen.

Zur Steuerung von mehreren Verbrauchern in einem Raum oder Bereich sind demnach Schalter mit einer höheren Anzahl von Sensoren und Tastern mit komplizierterem Aufbau und Untergliederung notwendig. Je vielzähliger und komplexer jedoch die Schalter sind, umso größer sind die Anforderungen bei der Bedienung an den Nutzer. Weiterhin sind solche Steuerungen auch über Sensor-Displaykombinationen bzw. Taster-Displaykombinationen möglich. Dabei stellt die Nutzung jedoch noch höhere Ansprüche an den Benutzer, da die Bedienung der gewünschten Schaltzustände und Funktionen nur über das Lesen der Displayinformationen in Kombination mit der Ausführung der Schalter möglich ist.

Umfangreiche Schaltermengen gegebenenfalls auch in Kombination mit Displays führen bei nicht wenigen Nutzern zu Verwirrung und Komplikationen beziehungsweise sogar zu Bedienungsängsten und Bedienungsablehnungen.

Aus der 6,570,106 B1 ist ein beweglicher elektrischer Schalter bekannt, wobei auf einer an einer Wand befestigbaren Basis, die als Steuerpanel ausgebildet ist, eine Anzahl von einzelnen Schaltern angebracht sind. Diese einzelnen Schalter dienen einem Benutzer dazu, verschiedene Zustände eines Hauses zu steuern. Diese Einrichtung mit dem Steuerpanel ist mit einer Steuerfläche versehen. An der Basis ist ein Platte verschiebbar angeordnet, welche die einzelnen Schalter verdecken oder freigeben kann. Die Platte hat an ihren Seiten vier Positionen, die jeweils zu einer Position elektrischer Schalter korrespondieren.

Weiterhin zeigt die DE 102 33 331 C1 ein elektrisches Schaltgerät, bei dem eine Betätigungstaste in einem Sockelteil 1 in mehrere Richtungen verstellbar gelagert ist. Hierbei ist die Betätigungstaste lediglich in den Ecken und an den Kanten drückbar und betätigt dabei einen mechanischen Microtaster. Allerdings kann die Taste nicht in Z-Richtung, also im Zentrum betätigt werden, denn dort befindet sich eine Leuchtdiode, die das verhindert.

Schließlich offenbart die DE 10 2005 030 131 A1 eine Fernbedienung, bei der ein Betätigungsteil in den vier längs- und querseitlichen Richtungen wippen kann und drehbar in Bezug auf das Gehäuse ist. Damit werden Bewegungen in X-Richtung und Y-Richtung realisiert, nicht jedoch eine Z-Richtung, denn für ein Drücken in Z-Richtung ist ein zweites Bauteil, nämlich ein Druckkörper, notwendig. Darüber hinaus dient die Fernbedienung lediglich dazu, ein Gerät, nämlich hier ein TV-Gerät, zu steuern.

Es ist Aufgabe der Erfindung, einen Mehrwegeschalter der eingangs genannten Art zu schaffen, der eine sichere, komfortable und schnelle Steuerung mehrerer Verbraucher bzw. Gruppen von Verbrauchern ermöglicht, wobei die Steuerung leicht erlernbar und merkbar sein soll.

Erfindungsgemäß wird die Aufgabe dadurch gelöst, dass das Betätigungselement als ein einziges Betätigungselement ausgebildet und relativ zum Trägerelement in X-, Y- und Z-Richtung betätigbar ist, wobei durch mehrfaches Betätigen des Betätigungselementes ein bestimmter Verbraucher bzw. eine bestimmte Gruppe von Verbrauchern auswählbar und für weitere Schaltvorgänge ansteuerbar ist und dabei mehr als eine Ecke, mehr als eine Kante und das Zentrum des Betätigungselementes mindestens einen Schaltvorgang für den mindestens einen Verbraucher oder die mindestens einer Gruppe von Verbrauchern bewirken.

Das Trägerelement kann nach Art eines Rahmens eines üblichen und dem Nutzer vertrauten und gewohnt einfachen Wandschalters ausgebildet sein und nimmt das zumindest eine Betätigungselement beweglich auf. Dieses Betätigungselement, das die eigentliche Schalterplatte des Mehrwegeschalters darstellt, kann an den Ecken und Kanten und im Zentrum durch Druckbewegung betätigt werden, d.h. räumlich gesehen in alle möglichen Richtungen und nicht nur in X-, Y- und Z-Richtung, so dass der erfindungsgemäße Schalter als multidimensionaler Mehrwegeschalter wirkt und bei jeder Betätigung einen entsprechenden Schaltvorgang an einem entsprechenden Verbraucher oder einer Verbrauchergruppe auslöst. Dabei werden die Kanten, die Ecken und das Zentrum des Betätigungselementes des Mehrwegeschalters als Betätigungsflächen genutzt.

Das Betätigungselement kann ein einziges Betätigungselement mit mehreren Betätigungsflächen sein.

Der Mehrwegeschalter überträgt seine Schaltsignale vorzugsweise über das Gebäudestromnetz an eine Verbraucher oder eine Gruppe von Verbrauchern, die mit einem individuellen Empfangselement ausgerüstet sind. Dieses Empfangselement kann eine elektronische Einrichtung, beispielsweise Transponder oder ein Mikrochip sein, in dem eine codierte Kennung gespeichert ist, so dass nur der gewünschte Verbraucher auf den Schaltvorgang und die entsprechenden Steuerbefehle des Mehrwegeschalters reagiert.

Erfindungsgemäß können nun über einen einzigen Schalter ein einzelner Verbraucher, ein komplexer Verbraucher und eine oder mehrere Gruppen von gleichgearteten oder mehrgearteten Verbrauchern bedient und gesteuert werden. Das bedeutet, dass eine Lampe oder mehrere Lampen, auch Gruppen von Lampen sowie Jalousien, Gruppen von Jalousien, Alarmanlagen, Klimaanlagen, elektrische Hausgeräte, Audio- und Videogeräte, Fernsehgeräte usw. mit einem einzigen Mehrwegeschalter durch lokale Bewegung bzw. Berühren dessen Oberfläche über das Gebäudestromnetz geschaltet werden können. Natürlich kann in jedem Raum eines Bereiches ein solcher Mehrwegeschalter an der Wand des Raumes vorgesehen und mit dem Gebäudestromnetz verbunden werden. Dadurch lassen sich beliebige Verbraucher auch in anderen Räumen schalten und steuern. Die Bedienung erfolgt allein durch lokale Bewegung bzw. Berührung der Oberfläche des Mehrwegeschalters.

Ein weiterer Vorteil des erfindungsgemäßen Mehrwegeschalters besteht darin, dass dieser sich optisch nicht von den an sich üblichen und bekannten Schaltern unterscheiden muss. So müssen die vielfältigen Bedienmöglichkeiten des Mehrwegeschalters für den Nutzer auf den ersten Blick nicht erkennbar sein.

Die vielfältigen Schaltmöglichkeiten des Mehrwegeschalters für die Verbraucher ergeben sich durch die oberen und/oder unteren Bereiche, die rechten und/oder linken Bereiche und/oder den mittleren Bereich des Betätigungselementes, die allesamt zur Weitergabe von Steuerungsbefehlen verwendet werden. Somit kann durchaus ein Mehrwegeschalter mit neun Schalt- bzw. Tastflächen versehen sein.

Bei normalen, an sich bekannten Schaltern wird im Schalter durch eine mechanische Betätigung im Schalter selbst ein Stromkreis geschlossen. Bei dem erfindungsgemäßen Schalter ist das nicht der Fall. Vielmehr wird durch die mechanische Betätigung des Schalters eine Information aus einem Speicher, der sich in der Steuerelektronik im Schalter befindet, identifiziert, ausgewählt und diese Information wird im gesamten Gebäudestromnetz bereitgestellt und dann lokal vom Empfangselement im Verbraucher interpretiert.

Sonach ist durch mehrfaches Betätigen des Betätigungselementes jeweils mindestens ein bestimmter Verbraucher bzw. jeweils mindestens eine bestimmte Gruppe von Verbrauchern auswählbar und für weitere Schaltvorgänge ansteuerbar.

Des Weiteren kann der erfindungsgemäße Mehrwegeschalter über Kabel des Gebäudestromnetzes und/oder kabellos über eine Fernbedienung mit dem mindestens einen Verbraucher oder mindestens eine Gruppe von Verbrauchern verbunden sein, d.h. Verbraucher werden über den Mehrwegeschalter und/oder über eine Fernbedienung gesteuert. Zu diesem Zweck kann die Steuerelektronik des Mehrwegeschalters mit einem Infrarotsensor versehen sein.

Weiterhin ist vorgesehen, dass mehr als eine Kante des Betätigungselementes mindestens einen Schaltvorgang für mindestens einen Verbraucher oder mindestens einer Gruppe von Verbrauchern bewirkt. Die oberen, unteren, rechten und linken Kanten des Betätigungselementes ermöglichen somit unterschiedliche Schaltvorgänge, die vom Nutzer intuitiv erkannt und benutzt werden. Die Kanten des Betätigungselementes können beispielhaft und bevorzugt folgende Bedienfunktionen umfassen:

**(Tabelle 1)**

| **Kante/Zentrum** | **Funktionen** |
|---|---|
| Oben | plus, heller, höher, mehr, lauter, wärmer |
| Unten | minus, dunkler, tiefer, weniger, leiser, kälter |
| Links | links, zurück, letztes |
| Rechts | rechts, weiter, nächstes |
| Zentrum | An/Aus, Start/Stopp, Play/Pause, Kommen/Gehen |

Dabei beziehen sich die Schaltfunktionen nicht nur auf einen zu steuernden Verbraucher, beispielsweise ein Fernsehgerät, der an- bzw. auszuschalten ist, sondern auch auf andere Funktionen, wie den nächsten Fernsehkanal oder eine bestimmte Lautstärke des Fernsehers wählen. Bei einer Lampe kann dies beispielsweise die Steuerung der Helligkeit oder das Hinzufügen weiterer Lampen sein, bei einem CD-Player die Wahl des nächsten oder vorhergehenden Musiktitels, bei einer Jalousie die Einstellhöhe usw..

Des Weiteren bewirkt mehr als eine Ecke des Betätigungselementes mindestens eine Schaltvorgangauswahl für mindestens einen Verbraucher oder mindestens einer Gruppe von Verbrauchern. Demgemäß sind die Verbraucherarten den Ecken des Betätigungselementes des Mehrwegeschalters zugeordnet, beispielsweise wie folgt:

**(Tabelle 2)**

| **Ecke** | **Verbrauchergruppe** |
|---|---|
| Oben links | Beleuchtung (Lampen) |
| Oben rechts | Audio/Video (Fernseher, CD-PLayer usw.) |
| Unten links | Schatten (Jalousien) |
| Unten rechts | Sicherheit (Alarmanlage) |

Nach einer Weiterbildung des erfindungsgemäßen Mehrwegeschalters bewirkt das Zentrum des Betätigungselementes mindestens einen Schaltvorgang für mindestens einen Verbraucher oder mindestens einer Gruppe von Verbrauchern. Dabei wird eine Verbrauchergruppe, z.B. Lampen, in einer Ecke des Betätigungselements vorgewählt und dann bei Betätigung des Zentrums des Betätigungselementes z.B. ein Einschaltvorgang für die entsprechende Verbrauchergruppe gewählt.

Dem entsprechend bewirken mehr als eine Ecke und/oder mehr als eine Kante und/oder das Zentrum des Betätigungselementes mehr als einen Schaltvorgang für einen Verbraucher oder einer Gruppe von Verbrauchern.

Ein weiterer Vorteil des Mehrwegeschalters ergibt sich dadurch, dass zusätzlich zum Betätigungselement oder Trägerelement eine Fernbedienung vorgesehen ist, welche die Schaltvorgänge des Betätigungselementes für mindestens einen Verbraucher oder mindestens einer Gruppe von Verbrauchern bewirkt. Alle zuvor beschriebenen Funktionen können somit auch durch eine Fernbedienung realisiert werden. Der Nutzer kann daher die Funktionen des Mehrwegeschalters bequem beispielsweise aus einem vom Mehrwegeschalter entfernten Ort eines Raumes oder Bereiches nutzen und die Verbraucher schalten und steuern. Als Fernbedienung kann beispielsweise auch ein Mobiltelefon verwendet werden.

An sich ist der erfindungsgemäße Mehrwegeschalter für Blinde nicht geeignet, da für sie Tastflächen des Betätigungselementes nicht so ohne weiteres erkennbar und unterscheidbar sind. Daher kann ein wesentliches Hilfsmittel des Schalters sein, dass dieser zusätzlich unterschiedliche Audiosignale erzeugt, welche die jeweiligen Schaltzustände signalisieren. Die Audiosignale können sich somit in Klanghöhe und/oder Klanglänge und/oder Klangton unterscheiden. Damit wird eine Steuerung und Schaltung von Verbrauchern auch für Blinde erleichtert.

Gemäß einer Weiterbildung des erfindungsgemäß Mehrwegeschalters weist dieser einen Drehwahlknopf zur Bestimmung bzw. Auswahl des zu bedienenden mindestens einen Verbrauchers oder mindestens einer Gruppe von Verbrauchern auf. Damit wird die Auswahl des zu bedienenden Verbrauchers oder einer Gruppe von Verbrauchern über das Drehen und Drücken des Drehwahlknopfs ermöglicht. Dieses runde Betätigungselement ist zum Wippen in mehreren Richtungen geeignet. Hierfür wären dann andere Bezugspunkte zu definieren, beispielsweise nach Art eines Uhrenzifferblattes. So können beispielsweise die "Kanten" als 3, 6, 9 und 12 Uhr bezeichnet und entsprechend am Betätigungselement ausgebildet sein. In analoger Weise könnten die "Ecken" am Umfang des Mehrwegeschalters definiert werden.

Besonders komfortabel ist der Mehrwegeschalter, wenn dieser bei jedem Schaltvorgang jeweils eine korrespondierende Zeichenfolge ausgibt, welche die durch den Schaltvorgang repräsentierte Funktion bezeichnet. Diese Zeichenfolge kann dabei die durch den Schaltvorgang repräsentierte Funktion bezeichnen, indem diese durch ein kleines Display am Mehrwegeschalter dargestellt wird.

Weiterhin kann der Mehrwegeschalter einen Berührungs-, Näherungs- oder Bewegungssensor aufweisen, so dass der Schalter durch Annäherung des Nutzers in Funktions- und Schaltbereitschaft setzbar ist.

Weiterhin kann der erfindungsgemäße Mehrwegeschalter als Wandschalter eines Raumes, der über Kabel und/oder kabellos über eine Fernbedienung mit einer Mehrzahl von Verbrauchern verbunden ist, beispielsweise in einem Gebäudestromnetz eingebaut sein. Unter einem Gebäudestromnetz wird in diesem Fall der Teil eines Stromnetzes verstanden, der sich nach dem Zähler des Stromversorgungsunternehmens befindet, und an dem die Verbraucher angeschlossen sind, wobei es unerheblich ist, welchen Charakter ein solches Gebäude hat. Umfasst sind also sowohl feste Gebäude, als auch auf- und abbaubare Gebäude oder Zelte, die mit einem eigenen Stromnetz versorgt werden. Hierunter fallen auch Stromnetze, welche für Veranstaltungen in möglicherweise auch offen gestalteten Gebäuden, wie z.B. Bühnen, dauerhaft bestehen oder situativ auf- und wieder abgebaut werden. Wesentlich ist alleine, dass sich ein erfindungsgemäßer Mehrwegeschalter in diesem Teil des Gebäudestromnetzes befindet und bereit steht, erfindungsgemäße Wirkung zu entfalten.

Darüber hinaus kann der erfindungsgemäße Mehrwegeschalter als Wandschalter eines Raumes, der über Kabel und/oder kabellos über eine Fernbedienung mit einer Mehrzahl von Verbrauchern in einem Gebäudestromnetz verbunden ist, in eine Wohneinheit eingebaut sein, auch ohne an ein zuvor definiertes Gebäudestromnetz angeschlossen zu sein. Dies ist beispielsweise der Fall, wenn die erfindungsgemäßen Schaltern in einem Netz verbaut sind, in welches nicht, wie zuvor definiert, ein Zähler eines Stromversorgungsunternehmens eingebaut ist. Dies ist zunehmend in Gebäuden der Fall, die ihren Strom, beispielsweise durch Blockkraftwerke, unabhängig von Stromversorgern selbst produzieren.

Die Funktionen des Mehrwegeschalters können neben einem Wechselstromnetz natürlich auch in einem Gleichstromnetz, einem Bussystem und weiterhin zur Übermittlung von Funksignalen verwendet werden.

Der der Erfindung zugrunde liegende Gedanke wird in der nachfolgenden Beschreibung anhand eines Ausführungsbeispieles, das in der Zeichnung dargestellt ist, näher beschrieben. Die Zeichnungsfigur zeigt einen erfindungsgemäßen Mehrwegeschalter in Verbindung mit einer Verbrauchergruppe.

Der Mehrwegeschalter 1 ist an einer Wand eines Raumes angebracht und direkt oder per Infrarot/Bussystem oder per Funk an ein Gebäudestromnetz 2 angeschlossen. Darüber hinaus ist der Mehrwegeschalter 1 über das Gebäudestromnetz 2 mit einer oder mehreren Gruppen von Verbrauchern 3 verbunden, die in der Zeichnung symbolhaft dargestellt sind. Jeder Verbraucher 3 enthält ein codiertes Empfangselement 4, z.B. einen Mikrochip, zum Empfang der Schaltsignale des Mehrwegeschalters 1.

Der Mehrwegeschalter 1 weist ein Trägerelement 5 auf, das den Rahmen des Mehrwegeschalters 1 bildet. Am Trägerelement 5 ist vorzugsweise ein einziges zu bedienendes Betätigungselement 6 angebracht, das mit einer dahinter eingebauten Steuerelektronik 7 in Kontaktverbindung steht. Die Ecken 8 des Betätigungselementes 6 sind jeweils als Betätigungsflächen 9 ausgebildet, mit denen jeweils ein bestimmter zu schaltender Verbraucher 3 oder jeweils eine bestimmte zu schaltende Gruppe von Verbrauchern 3 ausgewählt und geschaltet werden kann. Die Betätigungsflächen 9, 11 und 13 sind in der Zeichnung symbolisiert durch die punktierten Linien.

Die obere linke Betätigungsfläche 9 in der Ecke 8 dient z.B. zum Auswählen für die Verbrauchergruppe "Lampen" zum Schalten von Lampen, die obere rechte Betätigungsfläche 9 in der Ecke 8 ist für die Verbrauchergruppe "Audio/Video" zum Schalten von elektronischen Unterhaltungsgeräten vorgesehen, die untere linke Betätigungsfläche 9 in der Ecke 8 dient zum Auswählen für die Verbrauchergruppe "Schatten" zum Schalten von Jalousien und die untere rechte Betätigungsfläche 9 in der Ecke 8 ist für die Verbrauchergruppe "Sicherheit" zum Schalten für die Alarmanlage vorgesehen (Tabelle 2). Diese Zuordnung ist nur beispielhaft genannt, wobei die Betätigungsflächen 9 auch in anderer Weise zugeordnet sein können.

Das Zentrum 10 des Betätigungselementes 6 dient als Betätigungsfläche 11 dem Schalten des bzw. der Verbraucher 3 bzw. einer Gruppe von Verbrauchern 3, insbesondere von Schaltgrundfunktionen, wie "An/Aus", "Start/Stopp" usw. des momentan aktiven Verbrauchers 3 oder der momentan aktiven Verbrauchergruppe 3 gemäß Tabelle 2.

Weiterhin sind an den vier Seiten des Betätigungselementes 6 die Kanten 12 des Mehrwegeschalters 1 zum Auslösen von Schaltvorgängen für einen Verbraucher 3 oder einer Gruppe von Verbrauchern 3, wobei die Kanten 12 entsprechende Betätigungsflächen 13 aufweisen. Durch Betätigen beispielsweise der Betätigungsfläche 13 der rechten Kante des Betätigungselementes 6 des Mehrwegeschalters 1 werden die Schaltfunktionen "rechts, weiter, nächstes" ausgelöst. Bei Betätigung der anderen Betätigungsflächen 13 der Kanten 12 des Betätigungselementes 6 werden die in Tabelle 1 genannten Schaltfunktionen ausgeführt.

### Liste der Bezugszeichen

- 1: Schalter
- 2: Gebäudestromnetz
- 3: Verbraucher
- 4: Empfangselement
- 5: Trägerelement
- 6: Betätigungselement
- 7: Steuerelektronik
- 8: Ecke
- 9: Betätigungsfläche
- 10: Zentrum
- 11: Betätigungsfläche
- 12: Kante
- 13: Betätigungsfläche

## Patentansprüche

1. Mehrwegeschalter (1) als Wandschalter eines Raumes, der über Kabel und/oder kabellos über eine Fernbedienung mit einer Mehrzahl von Verbrauchern (3) in einem Gebäudestromnetz (2) verbunden ist, mit einer Steuerelektronik (7) zum Bewirken von Zustandsänderungen von mit jeweils einem individuellen Empfangselement (4) versehenen Verbrauchern (3), aufweisend
- ein Trägerelement (5),
- ein zu bedienendes Betätigungselement (6) mit einer Mehrzahl von Betätigungsflächen (9,11,13), welches beweglich auf dem Trägerelement (5) angebracht ist, wobei
- jede Betätigung des Betätigungselementes (6) mindestens einen Schaltvorgang für mindestens einen Verbraucher (3) oder mindestens eine Gruppe von Verbrauchern (3) bewirkt, und dabei
- sämtliche Schaltvorgänge an die Verbraucher (3) durch lokale Betätigung des Betätigungselementes (6) auslösbar sind,
**dadurch gekennzeichnet, dass** das Betätigungselement (6) als ein einziges Betätigungselement ausgebildet und relativ zum Trägerelement (5) in X-, Y- und Z-Richtung betätigbar ist, wobei durch mehrfaches Betätigen des Betätigungselementes (6) ein bestimmter Verbraucher (3) bzw. eine bestimmte Gruppe von Verbrauchern (3) auswählbar und für weitere Schaltvorgänge ansteuerbar ist und dabei mehr als eine Ecke (8), mehr als eine Kante (12) und das Zentrum (10) des Betätigungselementes (6) mindestens einen Schaltvorgang für den mindestens einen Verbraucher (3) oder die mindestens einer Gruppe von Verbrauchern (3) bewirken.

2. Mehrwegeschalter nach Anspruch 1, **dadurch gekennzeichnet, dass** zusätzlich zum Betätigungselement (6) oder Trägerelement (5) eine Fernbedienung vorgesehen ist, welche die Schaltvorgänge des Betätigungselementes (6) für mindestens einen Verbraucher (3) oder mindestens einer Gruppe von Verbrauchern (3) bewirkt.

3. Mehrwegeschalter nach Anspruch 1, **dadurch gekennzeichnet, dass** dieser zusätzlich unterschiedliche Audiosignale erzeugt, welche die jeweiligen Schaltzustände signalisieren.

4. Mehrwegeschalter Anspruch 1, **dadurch gekennzeichnet, dass** dieser einen Drehwahlknopf zur Bestimmung bzw. Auswahl des zu bedienenden mindestens einen Verbrauchers (3) oder mindestens einer Gruppe von Verbrauchern (3) aufweist.

5. Mehrwegeschalter nach Anspruch 1, **dadurch gekennzeichnet, dass** dieser bei jedem Schaltvorgang jeweils eine korrespondierende Zeichenfolge ausgibt, welche die durch den Schaltvorgang repräsentierte Funktion bezeichnet.

6. Mehrwegeschalter nach Anspruch 1, **dadurch gekennzeichnet, dass** dieser einen Berührungs-, Näherungs- oder Bewegungssensor aufweist, so dass der Mehrwegeschalter (1) durch Annäherung des Nutzers in Funktions- und Schaltbereitschaft setzbar ist.

7. Gebäudestromnetz umfassend mindestens einen Mehrwegeschalter (1) nach einem der vorhergehenden Ansprüche.

8. Wohneinheit umfassend mindestens ein Gebäudestromnetz (2) nach Anspruch 7.

## Claims

1. A multi-directional switch (1) acting as a wall switch in a room, which is connected via cables and/or cable-free using a remote control with a number of consumers (3) in a building electricity network (2), with control electronics (7) for causing state changes of consumers (3) each fitted with an individual receiving element (4), including
- a carrying element (5),
- an actuating element (6) to be operated with a number of actuating surfaces (9,11,13), which is arranged mobile on the carrying element (5), wherein
- every actuation of the actuating element (6) triggers at least one switching process for at least one consumer (3) or at least one group of consumers (3), and whereby
- all the switching processes for the consumer (3) can be initiated by local actuation of the actuating element (6),
**characterised in that** the actuating element (6) is formed as a single actuating element and can be operated relative to the carrying element (5) in direction X, Y and Z, wherein by repeated operation of the actuating element (6) a given consumer (3) or a given group of consumers (3) can be selected and can be controlled for more switching processes and whereby more than one corner (8), more than one edge (12) and the centre (10) of the actuating element (6) trigger at least one switching process for the at least one consumer (3) or the at least one group of consumers (3).

2. A multi-directional switch according to claim 1, **characterised in that** in addition to the actuating element (6) or carrying element (5) a remote control is provided, which triggers the switching processes of the actuating element (6) for at least one consumer (6) or at least one group of consumers (3).

3. A multi-directional switch according to claim 1, **characterised in that** the former additionally generates different audio signals, which signal the corresponding switching states.

4. A multi-directional switch according to claim 1, **characterised in that** the former exhibits a rotary selector switch for setting or selecting the at least one consumer (3) to be operated or at least one group of consumers (3).

5. A multi-directional switch according to claim 1, **characterised in that** the former generates for each switching process a corresponding character string, which designates the function represented by the switching process.

6. A multi-directional switch according to claim 1, **characterised in that** the former exhibits tactile, proximity or motion sensor, so that the multi-directional switch (1) becomes ready for operation and switching purposes when the user is approaching.

7. A building electricity network including at least one multi-directional switch (1) according to any of the preceding claims.

8. A habitat including at least one building electricity network (2) according to claim 7.

## Revendications

1. Interrupteur à plusieurs voies (1) en tant qu'interrupteur mural d'un local, qui est connecté par l'intermédiaire de câbles et/ou sans câbles via une télécommande à une pluralité d'appareils consommateurs (3) dans un réseau (2) d'un bâtiment, comprenant une électronique de commande (7) pour provoquer des changements d'état d'appareils consommateurs (3) pourvus chacun d'un élément récepteur individuel (4), présentant
- un élément porteur (5),
- un élément de manoeuvre (6) à actionner, ayant une pluralité de surfaces d'actionnement (9, 11, 13), qui est monté de manière mobile sur ledit élément porteur (5),
- chaque actionnement de l'élément de manoeuvre (6) provoquant au moins une commutation pour au moins un appareil consommateur (3) ou pour au moins un groupe d'appareils consommateurs (3), et
- toutes les commutations sur les appareils consommateurs (3) pouvant être déclenchées en actionnant localement ledit élément de manoeuvre (6),
**caractérisé par le fait que** ledit élément de manoeuvre (6) est réalisé comme un unique élément de manoeuvre et peut être actionné dans les directions X, Y et Z par rapport à l'élément porteur (5), un appareil consommateur déterminé (3) ou bien un groupe déterminé d'appareils consommateurs (3) pouvant être choisi et commandé pour d'autres commutations en actionnant à plusieurs reprises ledit élément de manoeuvre (6), et, lors de cela, plus d'un coin (8), plus d'une arête (12) et le centre (10) dudit élément de manoeuvre (6) provoquant au moins une commutation pour ledit au moins un appareil consommateur (3) ou pour ledit au moins un groupe d'appareils consommateurs (3).

2. Interrupteur à plusieurs voies selon la revendication 1, **caractérisé par le fait que**, en plus de l'élément de manoeuvre (6) ou de l'élément porteur (5), on prévoit une télécommande qui provoque les commutations de l'élément de manoeuvre (6) pour au moins un appareil consommateur (3) ou pour au moins un groupe d'appareils consommateurs (3).

3. Interrupteur à plusieurs voies selon la revendication 1, **caractérisé par le fait qu'**il génère en sus des signaux audio différents qui signalent les états respectifs de commutation.

4. Interrupteur à plusieurs voies selon la revendication 1, **caractérisé par le fait qu'**il présente un bouton rotatif de sélection pour déterminer ou bien choisir ledit au moins un appareil consommateur (3) à actionner ou ledit au moins un groupe d'appareils consommateurs (3) à actionner.

5. Interrupteur à plusieurs voies selon la revendication 1, **caractérisé par le fait que**, à chaque commutation, il fournit respectivement une séquence correspondante de caractères qui désigne la fonction représentée par la commutation.

6. Interrupteur à plusieurs voies selon la revendication 1, **caractérisé par le fait qu'**il présente un capteur de contact, de proximité ou de mouvement de sorte que ledit interrupteur à plusieurs voies (1) peut être mis en état prêt à fonctionner et à commuter **par le fait que** l'utilisateur s'approche.

7. Réseau de bâtiment comprenant au moins un interrupteur à plusieurs voies (1) selon l'une quelconque des revendications précédentes.

8. Unité d'habitation comprenant au moins un réseau de bâtiment (2) selon la revendication 7.
